# EUROPÄISCHE PATENTSCHRIFT

(11) **EP 3 408 591 B1**
(45) Veröffentlichungstag und Bekanntmachung des Hinweises auf die Patenterteilung: **26.02.2020**
(21) Anmeldenummer: 17700182.3
(22) Anmeldetag: 11.01.2017
(51) Int. Cl.: F24D 19/06

(54) **HALTEEINRICHTUNG ZUR BEFESTIGUNG VON VERKLEIDUNGSTEILEN AN PLATTENHEIZKÖRPERN UND HEIZKÖRPER**
HOLDING DEVICE FOR SECURING TRIM PARTS ON PANEL RADIATORS, AND RADIATOR
DISPOSITIF DE RETENUE POUR LA FIXATION D'ÉLÉMENTS D'HABILLAGE SUR DES RADIATEURS PLATS, ET RADIATEUR

(30) Priorität: 25.01.2016 DE 202016000415 U
(43) Veröffentlichungstag der Anmeldung: 05.12.2018
(73) Patentinhaber: Kermi GmbH, 94447 Plattling (DE)
(72) Erfinder: EDELMANN, Dieter, 94569 Stephansposching (DE)
(74) Vertreter: Patentanwälte Bressel und Partner mbB
(86) Internationale Anmeldenummer: PCT/EP2017/050436
(87) Internationale Veröffentlichungsnummer: WO 2017/129399

(56) Entgegenhaltungen:
- EP-A1- 2 741 017
- DE-U1-202009 012 291
- DE-U1-202014 004 823

## Beschreibung

Die Erfindung betrifft einen Heizkörper mit einem Verkleidungsteil und mindestens einer zugehörigen Halteeinrichtung zur Befestigung des Verkleidungsteiles nach dem Oberbegriff des Anspruchs 1.

Zur optischen Verschönerung von Plattenheizkörpern, die in der hier interessierenden Bauform aus mindestens einer, in der Regel aus zwei oder mehr, von Heizwasser führenden Kanälen durchzogenen Heizkörperplatten bestehen, ist es üblich geworden, seitliche und/oder obere Verkleidungen am Heizkörper anzubringen. Diese Verkleidungen umschließen den Plattenheizkörper an der Oberseite durch ein oberes Verkleidungsteil, üblicherweise ein mit Schlitzen oder dgl. versehenes Abdeckgitter, sowie seitlich an beiden Stirnseiten der Heizkörperplatten durch Seitenverkleidungen. Hierdurch erhält der Plattenheizkörper ein optisch gefälligeres Aussehen, da z. B. die aus wärmetechnischen Gründen notwendigen, üblicherweise an den Innenseiten der Heizkörperplatten angeordneten Konvektoren sowie Montage- und Anschlussteile von außen nicht mehr sichtbar sind.

Die Verwendung derartiger Abdeckungen oder Verkleidungsteile ist im Hinblick auf deren Befestigung an den Plattenheizkörpern aber problematisch. Zum einen sollen diese Abdeckungen und Verkleidungsteile einfach zu montieren und zum anderen während der Benutzungsdauer der Plattenheizkörper zumindest nicht unbeabsichtigt von den Plattenheizkörpern zu lösen sein. Darüber hinaus ist durch die Serienfertigung und damit einhergehende, unvermeidliche Toleranzen die Passung zwischen Plattenheizkörper und Verkleidungsteilen immer unterschiedlich, so dass die Verkleidungen nicht immer optimal zu dem jeweils zur Montage vorgesehenen Plattenheizkörper passen. Die Verkleidungen müssen daher so an dem Plattenheizkörper festgelegt werden, dass derartige Toleranzen ausgeglichen werden können.

Insbesondere die Festlegung der Seitenteile an den Plattenheizkörpern ist problematisch, da die Seitenteile aufgrund ihrer geometrischen Form und ihrer Anordnung am Plattenheizkörper zum Beispiel durch mechanische Belastungen etwa beim Reinigen der Plattenheizkörper oder im Umfeld der Plattenheizkörper besonders gefährdet sind, sich von dem Plattenheizkörper wieder zu lösen. Außerdem sollen die Befestigungselemente von außen nicht sichtbar sein, weil das den optischen Eindruck des Heizkörpers beeinflussen könnte.

Es ist auch schon eine Reihe von Lösungen bekannt geworden, mit denen die Abdeckungen bzw. Seitenteile sicher an dem Plattenheizkörper festgelegt werden können. Hierbei sind insbesondere Lösungen zum Tragen gekommen, bei denen mit zusätzlichen Teilen und teilweise aufwändigen Konstruktionen insbesondere im oberen Bereich des Plattenheizkörpers die Seitenverkleidungen fester an dem Plattenheizkörper festgelegt werden können. Hierzu werden üblicherweise Rastverbindungen genutzt, mit denen an den Seitenverkleidungen festgelegte zusätzliche Teile etwa an den Abdeckleisten oder anderen Teilen des Plattenheizkörpers verhakt werden. Derartige Lösungen haben den Nachteil, dass sie zusätzliche Teile erfordern, die darüber hinaus aufwändig montiert werden müssen und deren Lösen beispielsweise durch unbefugte Personen nicht sicher verhindert werden kann.

Aus der DE 44 08 242 C1 ist bekannt, dass ein Seitenteil eines Plattenheizkörpers durch zwei Formelemente im Bereich der Anschlussnippel dadurch festgelegt wird, dass ein unteres Formelement eine halbkreisförmige Ausnehmung aufweist, in der der untere Anschlussnippel zu liegen kommt, wenn das Seitenteil dem Heizkörper zugeordnet wird. Gleichzeitig weist das untere Formelement eine federnde Halteklammer auf, die den vorstehenden Bund des unteren Anschlussnippels federnd hinter greift und dadurch eine in Achsrichtung des Anschlussnippels wirkende Festlegung des Seitenteils bedingt. Ist das Seitenteil in die im Wesentlichen senkrechte Lage gekippt worden, so kommt das obere Halteelement zum Tragen. Auch dieses weist eine halbkreisförmige Ausnehmung für den oberen Anschlussnippel auf, wobei oberhalb der halbkreisförmigen Ausnehmung ein Vorsprung so angeordnet ist, dass er im bestimmungsgemäß senkrechten Zustand des Seitenteils den Bund des oberen Anschlussnippels hinter greift.
Das Seitenteil selbst wird nur an der oberseitigen Abdeckung festgelegt, indem hakenförmige Elemente des oberen Halteelementes in ein entsprechendes stirnseitiges Fenster der Abdeckung eingeschoben werden und sich dabei verhaken.

Die DE 29 604 834 U1 zeigt ebenfalls nur eine Festlegung von Seitenteil und Abdeckung aneinander im Bereich des oberen Anschlussnippels.

In der DE 198 11 846 A1 wird eine Abdeckung für Plattenheizkörper beschrieben, die am Heizkörper anklemmbar und/oder verklebbar und/oder verschweißbar ist. Außerdem ist eine Lagesicherungseinrichtung der Festlegungseinrichtung in Form von Schrauben, Steckclips oder Drehsicherungen vorgesehen. Nachteilig bei diesen Abdeckungen sind zum einen die aufwendige und z. B. nicht reversible Befestigung der Abdeckungen und zum anderen die äußere Sichtbarkeit der Lagesicherungseinrichtungen. Diese Nachteile sollen durch die vorliegende Erfindung vermieden werden.

Federnde Halteelemente für Heizkörperabdeckungen, die mit Teilen des Heizkörpers in einem Wirkungszusammenhang stehen, werden im Stand der Technik für Rippenrohrheizkörper beschrieben. Dazu werden die Druckschriften DE 1 897 118 A1 und DE 1 987 331 A1 genannt. Diese Elemente sind aber für die Befestigung von Abdeckungen für Plattenheizkörper konstruktionsbedingt nicht einsetzbar.

Aus der Druckschrift DE-GM 85 28 400.9 ist ein Befestigungselement bekannt, welches in Teilbereichen elastisch verformbar und im Restbereich starr ist. Es ist geeignet zum Befestigen eines Abdeckteils an einem Körper, dessen beide Ränder durch mindestens einen Steg miteinander verbunden sind, insbesondere zur Befestigung einer Heizkörperabdeckung an einem ein- oder mehrlagigen Plattenheizkörper. Diese Befestigungsmittel sind gekennzeichnet durch einen schmalen Haken, der über eine Strebe des Abdeckteils greift, der dann in eine Spannschräge übergeht, die mit Hilfe von Einführschrägen in die Stegöffnungen verspannt.

Ein weiteres Befestigungsmittel ist aus der Druckschrift DE 297 04 868 U1 bekannt. Dieses Befestigungsmittel dient der Befestigung einer auf einem Heizkörper aufliegenden Zierabdeckung, welche durch Querschlitze voneinander beabstandete Stege aufweist und zur Vermeidung des Abhebens vom Heizkörper aufgrund von Verspannungen an mindestens einem zwischen den Schalen des Heizkörpers angeordneten und mit diesen verbundenen Abstandssteg festgelegt ist. Das Befestigungsmittel besteht dabei aus einem auf wenigstens zwei Stegen der Zierabdeckung aufliegendem Basisteil, von dem zwei Federarme nach unten ragen, wobei ein Federarm eine einen Steg von unten hinter greifende Nase aufweist und der andere Federarm an der Unterseite des zwischen den Schalen des Heizkörpers vorgesehenen Abstandssteges mit leichtem Druck anliegt. Die Anbringung des Befestigungsmittels ist an die zwischen den Schalen des Heizkörpers vorzusehenden Abstandsstege gebunden.

In der EP 1 154 204 A wird in Fig. 9c ein Befestigungselement dargestellt, das mit zwei Schenkeln elastisch an den Heizkörperplatten festgelegt ist. Das Kopfteil liegt dabei aber auf zwei Kanten des Abdeckgitters auf.

In der DE 198 11 846 A sind die in den Fig. 4 und Fig. 5 dargestellten Befestigungselemente mit Kopfteilen ausgebildet, die auf mindestens zwei Stegen des Abdeckgitters aufliegen und schlüsselartige Flossen aufweisen, während das Element in Fig. 5 nur einen Schenkel aufweist. Die Festlegung des Elements erfolgt in beiden o. g. Fällen nicht durch ein Hintergreifen des oberen Sammelkanals des Heizkörpers.

In der DE 20 2009 012 291 U1 wird eine von außen sichtbare Befestigungseinrichtung für obere und/oder seitliche Abdeckungen eines Heizkörpers offenbart. Die Befestigungseinrichtung ist zweiteilig ausgebildet und umfasst eine Halteklammer und einen Sicherungsschieber, wobei die sich gegenüberliegenden Schenkel und der Anlageabschnitt der Halteklammer besondere Merkmale zur Aufnahme des Sicherungsschiebers aufweisen. Dokument DE 20 2009 0142 291 U1 offenbart einen Heizkörper gemäß dem Oberbegriff des Anspruchs 1.

Es ist daher Aufgabe der vorliegenden Erfindung, einen Heizkörper mit mindestens einem Verkleidungsteil und mindestens einer gattungsgemäßen Halteeinrichtung für Verkleidungen von Plattenheizkörpern derart weiterzuentwickeln, dass diese von außen nicht sichtbar sind sowie einfacher und dauerhaft haltbar an dem Plattenheizkörper festgelegt werden können.

Die Lösung der erfindungsgemäßen Aufgabe ergibt sich aus den Merkmalen des Anspruchs 1. Weitere vorteilhafte Ausgestaltungen der Erfindung ergeben sich aus den zugehörigen Unteransprüchen. Demnach umfasst die Erfindung einen Heizkörper mit mindestens einem Verkleidungsteil und mindestens einer zugehörigen Halteeinrichtung, wobei die Halteeinrichtung für mindestens ein am Heizkörper angeordnetes Verkleidungsteil vorgesehen ist und wobei der Heizkörper wenigstens zwei Platten mit das Heizmedium führenden Kanälen aufweist, und die das Verkleidungsteil auf den zum Heizkörper gerichteten Innenseiten Mittel zur lösbaren Verbindung der Verkleidungsteile mit der Halteeinrichtung aufweisen und die Halteeinrichtung einen dem Verkleidungsteil des Heizkörpers zugeordneten Kopplungsabschnitt sowie einen den Platteninnenseiten des Heizkörpers zugeordneten Befestigungsabschnitt mit zwei federnden Schenkeln aufweist, Dabei ist erfindungsgemäß vorgesehen, dass der Schenkel des Befestigungsabschnitts einen Ausleger und einen den Ausleger stützenden Führungsschuh umfasst und der diesem Schenkel gegenüberliegende zweite Schenkel einen zum Ausleger und Führungsschuh gerichteten Steg mit einer Verzahnung aufweist, in welche der Ausleger des Schenkels einrastbar ist.

Nach einem vorteilhaften Merkmal ist vorgesehen, dass der Führungsschuh des ersten Schenkels einen den Ausleger stützenden Steg, eine Führungsbahn und eine Rastnase aufweist und am diesem Schenkel gegenüberliegenden zweiten Schenkel unterhalb des mit der Verzahnung versehenen Stegs ebenfalls eine Rastnase angeordnet ist. Die Verzahnung ist dabei bevorzugt mehrstufig ausgebildet. Vorteilhaft ist vorgesehen, dass der Kopplungsabschnitt der Halteeinrichtung form- oder kraftschlüssig mit den auf den zum Heizkörper gerichteten Innenseiten der Verkleidungsteile angeordneten Mitteln verbindbar ist.

Weitere Merkmale der vorliegenden Erfindung gehen aus der detaillierten Beschreibung der Ausführungsbeispiele hervor. In den Zeichnungen zeigen:
- Fig.1:: die Vorderansicht einer Halteeinrichtung,
- Fig.2:: eine perspektivische Ansicht der Halteeinrichtung,
- Fig.3:: ein Verkleidungsteil und eine daran anzubringende Halteieinrichtung in perspektivischer Ansicht,
- Fig. 4:: die Vorderansicht einer Halteeinrichtung mit montiertem Verkleidungsteil,
- Fig.5:: eine Teilansicht eines Plattenheizkörpers (Schnittdarstellung),
- Fig.6-9:: schrittweise Darstellung der Montage eines Verkleidungsteiles mit Hilfe einer Halteeinrichtung.

In den Fig. 1 und 2 ist jeweils eine Halteeinrichtung 1 in verschiedenen Ansichten dargestellt. Die Halteeinrichtung 1 ist zur Befestigung mindestens eines Verkleidungsteiles 11 an einem Platten- oder Flachheizkörper 10 vorgesehen. Das Verkleidungsteil 11 weist dafür auf den zum Heizkörper 10 gerichteten Innenseiten Mittel 11.1 zur lösbaren Verbindung des Verkleidungsteiles 11 mit der Halteeinrichtung 1 auf. Der Kopplungsabschnitt 1a der Halteeinrichtung 1 ist form- oder kraftschlüssig mit der auf den zum Heizkörper 10 gerichteten Innenseite des Verkleidungsteile 11 angeordneten Mitteln 11.1 verbindbar. Vorzugsweise ist auf der Innenseite der Verkleidungsteiles 11 eine Halteschiene aufgebracht, auf welche die Halteeinrichtung 1 aufschiebbar ist. Hierzu wird aus die Darstellung in der Fig. 3 verwiesen. Die Halteeinrichtung 1 kann aber beispielsweise auch in Ausstanzungen an den Innenseiten der Verkleidungsteile eingedreht oder eingeclipst werden (nicht dargestellt). Die Halteeinrichtung 1 weist dafür einen dem Verkleidungsteil 11 des Heizkörpers 10 zugeordneten Kopplungsabschnitt 1a sowie einen den Platteninnenseiten des Heizkörpers zugeordneten Befestigungsabschnitt 1b mit zwei federnden Schenkeln 2, 3 auf. Ein Schenkel 2 des Befestigungsabschnitts 1b umfasst einen Ausleger 4 und einen den Ausleger 4 stützenden Führungsschuh 5 und der diesem Schenkel gegenüberliegende zweite Schenkel 3 weist einen zum Ausleger 4 und Führungsschuh 5 gerichteten Steg 6 mit einer Verzahnung 7 auf. Der Führungsschuh 5 des ersten Schenkels weist einen den Ausleger 4 stützenden Steg 5.1, eine Führungsbahn 5.2 und eine Rastnase 5.3 auf und am diesem Schenkel gegenüberliegenden zweiten Schenkel 3 ist unterhalb des mit der Verzahnung 7 versehenen Stegs 6 ebenfalls eine Rastnase 8 angeordnet. Die Verzahnung 7 ist vorzugsweise mehrstufig ausgebildet, wodurch Bautoleranzen des Heizkörpers (Toleranzen der Bautiefe, Plattenversatz, unterschiedliche Prägetiefen der Platten des Heizkörpers) ausgeglichen werden. Je nach Öffnung der Halteinrichtung 1 bzw. der federnden Schenkel 2,3 rastet der Ausleger 4 in die entsprechende Stufe der Verzahnung 7 ein. Der Kopplungsabschnitt 1a ist zur Verbesserung der Stabilität mit einer Verstärkung 1c versehen.

In der Fig. 5 ist nun in einer teilweisen Schnittdarstellung (Ansicht von oben) ein Heizkörper (10) angedeutet. Dieser umfasst wenigstens zwei Platten (10.1, 10.2) mit das Heizmedium führenden Kanälen (10.1.a, 10.1.b; 10.2.a, 10.2.b), die über eine Garnitur 10.3 miteinander verbunden sind.

In den Fig. 6 bis 9 ist nun schrittweise die Montage eines seitlichen Verkleidungsteiles 11 mit Hilfe einer am Verkleidungsteil 11 montierten Halteeinrichtung 1 dargestellt. Dazu wird das Verkleidungsteil 11 mit der Halteeinrichtung 1 schräg an eine seitliche Endkante einer Platte 10.1 angesetzt. Der Führungsschuh 5 liegt dabei auf der gegenüberliegenden Endkante der anderen Platte 10.2 an (siehe Fig. 6). In einem weiteren Schritt wird nun die Verkleidung 11 auf der Seite des Führungsschuhs 5 nach unten gedrückt (siehe Fig. 7). Durch die besondere Ausgestaltung des Führungsschuhs 5 wird die Halteinrichtung 1 zusammengedrückt. Der über dem Führungsschuh 5 angeordnete Ausleger 4 wird dabei über den gegenüberliegenden Steg 6 mit der Verzahnung 7 angehoben. Somit kann die Halteeinrichtung 1 mit geringen Montagekräften zusammengedrückt werden ohne dass dabei der Ausleger 4 in die Verzahnung 7 einrastet. Anschließend (siehe Fig. 8) wird das Verkleidungsteil 11 weiter auf den Heizkörper 10 aufgedrückt. Die federnden Schenkel 2, 3 der Halteeinrichtung 1 verspreizen sich dabei in die das Heizmedium führenden Kanäle (10.1.a, 10.2.a). In der Fig. 9 ist nunmehr die Endposition der Montage dargestellt. Das Verkleidungsteil 11 liegt am Heizkörper 10 an und die Halteinrichtung befindet sich in der Endposition. Dabei ist der Ausleger 4 in eine Stufe der Verzahnung 7 eingerastet. Das Lösen der Verkleidung ist nur mit erhöhtem Kraftaufwand möglich, da durch die Verrastung ein Zusammendrücken der Halteeinrichtung nicht mehr möglich ist. Bei der Montage kann eine beliebige Anzahl von Halteinrichtungen unabhängig von der Baulänge oder Höhe des Heizkörpers eingesetzt werden. Am Heizkörper selber sind zur Montage von Verkleidungsteilen keine zusätzlichen Anbauteile oder anderen Veränderung erforderlich. Die Halteeinrichtung ist für die Montage von oberen und seitlichen Verkleidungsteilen geeignet.

## Patentansprüche

1. Heizkörper mit mindestens einem Verkleidungsteil (11) und mindestens einer zugehörigen Halteeinrichtung (1), wobei die Halteeinrichtung (1) für das am Heizkörper (10) angeordnetes Verkleidungsteil (11) vorgesehen ist und wobei der Heizkörper (10) wenigstens zwei Platten (10.1 , 10.2) mit das Heizmedium führenden Kanälen (10.1.a , 10.1.b ; 10.2.a , 10.2.b) aufweist, und die das Verkleidungsteil (11) auf den zum Heizkörper gerichteten Innenseiten Mittel (11.1) zur lösbaren Verbindung des Verkleidungsteils (11) mit der Halteeinrichtung (1) aufweisen und die Halteeinrichtung (1) einen dem Verkleidungsteil (11) des Heizkörpers (10) zugeordneten Kopplungsabschnitt (1a) sowie einen den Platteninnenseiten des Heizkörpers (10) zugeordneten Befestigungsabschnitt (1b) mit zwei federnden Schenkeln (2, 3) aufweist, wobei der Schenkel (2) des Befestigungsabschnitts (1b) einen Ausleger (4) und einen den Ausleger (4) stützenden Führungsschuh (5) umfasst und der diesem Schenkel (2) gegenüberliegende zweite Schenkel (3) einen zum Ausleger (4) und Führungsschuh (5) gerichteten Steg (6) mit einer Verzahnung (7) aufweist, **dadurch gekennzeichnet, dass** in die Verzahnung (7) der Ausleger (4) des Schenkels (2) einrastbar ist.

2. Heizkörper nach Anspruch 1, **dadurch gekennzeichnet, dass** der Führungsschuh (5) des ersten Schenkels (2) einen den Ausleger (4) stützenden Steg (5.1), eine Führungsbahn (5.2) und eine Rastnase (5.3) aufweist und am diesem Schenkel gegenüberliegenden zweiten Schenkel (3) unterhalb des mit der Verzahnung (7) versehenen Stegs (6) ebenfalls eine Rastnase (8) angeordnet ist.

3. Heizkörper nach den Ansprüchen 1 und 2, **dadurch gekennzeichnet, dass** der Kopplungsabschnitt (1a) eine Verstärkung (1c) aufweist.

4. Heizkörper nach einem der Ansprüche 1 bis 3, **dadurch gekennzeichnet, dass** die Verzahnung (7) mehrstufig ausgebildet ist.

5. Heizkörper nach einem der Ansprüche 1 bis 4, **dadurch gekennzeichnet, dass** der Kopplungsabschnitt (1a) der Halteeinrichtung form- oder kraftschlüssig mit den auf den zum Heizkörper (10) gerichteten Innenseiten des Verkleidungsteiles (11) angeordneten Mitteln (11.1) verbindbar ist.

## Claims

1. Radiator having at least one cladding part (11) and at least one associated holding device (1), wherein the holding device (1) is provided for the cladding part (11) arranged on the radiator (10), and wherein the radiator (10) has at least two panels (10.1, 10.2) with ducts (10.1.a, 10.1.b; 10.2.a, 10.2.b) conducting the heating medium, and the cladding part (11) has, on its inner sides directed towards the radiator, means (11.1) for releasably connecting the cladding part (11) to the holding device (1), and the holding device (1) has a coupling portion (1a) assigned to the cladding part (11) of the radiator (10) and a fastening portion (1b), assigned to the panel inner sides of the radiator (10), with two resilient legs (2, 3), wherein the leg (2) of the fastening portion (1b) comprises a cantilever arm (4) and a guide shoe (5) supporting the cantilever arm (4), and the second leg (3), located opposite this leg (2), has a web (6), directed towards the cantilever arm (4) and the guide shoe (5), having a toothing (7), **characterized in that** the cantilever arm (4) of the leg (2) is able to engage in the toothing (7).

2. Radiator according to Claim 1, **characterized in that** the guide shoe (5) of the first leg (2) has a web (5.1) supporting the cantilever arm (4), a guideway (5.2) and a detent (5.3), and a detent (8) is likewise arranged on the second leg (3), located opposite this leg, beneath the web (6) provided with the toothing (7).

3. Radiator according to Claims 1 and 2, **characterized in that** the coupling portion (1a) has a reinforcement (1c).

4. Radiator according to one of Claims 1 to 3, **characterized in that** the toothing (7) is formed in a multi-step manner.

5. Radiator according to one of Claims 1 to 4, **characterized in that** the coupling portion (1a) of the holding device is connectable in a form- or force-fitting manner to the means (11.1) arranged on the inner sides, directed towards the radiator (10), of the cladding part (11).

## Revendications

1. Radiateur comprenant au moins une partie de revêtement (11) et au moins un dispositif de retenue associé (1), le dispositif de retenue (1) étant destiné à la partie de revêtement (11) disposée au niveau du radiateur (10) et le radiateur (10) comportant au moins deux plaques (10.1, 10.2) pourvues de canaux (10.1.a, 10.1.b ; 10.2.a, 10.2.b) conduisant le milieu chauffant, et la partie de revêtement (11) comportant sur des côtés intérieurs dirigés vers le radiateur des moyens (11.1) destinés à relier de manière amovible la partie de revêtement (11) au dispositif de retenue (1) et le dispositif de retenue (1) comportant une portion d'accouplement (1a) associée à la partie de revêtement (11) du radiateur (10) et une portion de fixation (1b) associée aux côtés intérieurs des plaques du radiateur (10) et pourvue de deux branches élastiques (2, 3), la branche (2) de la portion de fixation (1b) comprenant un bras (4) et un sabot de guidage (5) qui supporte le bras (4) et la deuxième branche (3) opposée à cette branche (2) comportant une nervure (6) dirigée vers le bras (4) et le sabot de guidage (5) et pourvue d'une denture (7),
**caractérisé en ce que**
le bras (4) de la branche (2) peut être encliqueté dans la denture (7).

2. Radiateur selon la revendication 1, **caractérisé en ce que** le sabot de guidage (5) de la première branche (2) comporte une nervure (5.1) qui supporte le bras (4), une piste de guidage (5.2) et un cran d'encliquetage (5.3) et un deuxième cran d'encliquetage (8) est également disposé sur la deuxième branche (3), opposée à cette branche, au-dessous de la nervure (6) pourvue de la denture (7).

3. Radiateur selon les revendications 1 et 2, **caractérisé en ce que** la portion d'accouplement (1a) comporte un renfort (1c).

4. Radiateur selon l'une des revendications 1 à 3, **caractérisé en ce que** la denture (7) est conçue avec plusieurs étages.

5. Radiateur selon l'une des revendications 1 à 4, **caractérisé en ce que** la portion d'accouplement (1a) du dispositif de retenue peut être reliée par complémentarité de formes ou en force aux moyens (11.1) disposés sur les côtés intérieurs de la partie de revêtement (11) dirigée vers le radiateur (10).
